# EUROPÄISCHE PATENTSCHRIFT

(11) **EP 0 625 600 B1**
(45) Veröffentlichungstag und Bekanntmachung des Hinweises auf die Patenterteilung: **02.07.1997**
(21) Anmeldenummer: 94810219.9
(22) Anmeldetag: 20.04.1994
(51) Int. Cl.: D02J 1/08, D02G 1/16

(54) **Vorrichtung zum Behandeln wenigstens eines laufenden Multifilamentgarns**
Apparatus for the treatment of at least one running multifilament yarn
Dispositif pour le traitement d'un moins un fil multifilament

(30) Priorität: 11.05.1993 CH 1436/93
(43) Veröffentlichungstag der Anmeldung: 23.11.1994
(73) Patentinhaber: Heberlein Maschinenfabrik AG, CH-9630 Wattwil (CH)
(72) Erfinder: Demir, Ali, Dr., Erenköy Istasyon Cad., TR-81080 Istanbul (TR)
(74) Vertreter: Ackermann, Ernst

(56) Entgegenhaltungen:
- DE-B- 2 856 291
- GB-A- 1 178 753
- US-A- 3 638 291
- US-A- 3 828 404
- US-A- 3 983 609

## Beschreibung

Die Erfindung bezieht sich auf eine Vorrichtung zum Behandeln wenigstens eines laufenden Multifilamentgarns mit einem Blasmedium, mit einem durchgehenden, im Querschnitt kreisrunden Garnkanal, der einen zylindrischen mittleren Abschnitt aufweist, in welchen eine Anzahl Blasmedium-Zufuhrbohrungen seitlich einmünden.

Solche Vorrichtungen, in denen ein Blasmedium, in der Regel Druckluft, im wesentlichen mit Umgebungstemperatur durch die Zufuhrbohrungen auf ein durch den Garnkanal laufendes Multifilamentgarn geblasen wird, sind in zahlreichen Ausführungen bekannt. Das Blasmedium dient dazu, die gegenseitige räumliche Anordnung der Filamente im Multifilamentgarn zu ändern, um das Aussehen und den Griff des Garns zu verändern und/oder um den Zusammenhalt der Filamente im Garn für die Weiterverarbeitung zu verbessern.

Die bekannten Vorrichtungen (siehe US-A-3 638 291) sind beispielsweise Texturiervorrichtungen, denen ein Multifilamentgarn oder mehrere Multifilamentgarne mit einer Geschwindigkeit zugeführt werden, die höher ist als die Abzugsgeschwindigkeit des Garns aus der Vorrichtung. Der Geschwindigkeitsunterschied, in der Regel als Ueberlieferung bezeichnet, kann etwa 10 bis 30% betragen. Die zugeführten Garne sind in der Regel glatte Garne, auf welche das Blasmedium im Garnkanal aus einer oder mehreren zur Achse des Garnkanals geneigten Blasmedium-Zufuhrbohrungen auftrifft. Das behandelte texturierte Garn hat einen kompakten Kern, in welchem die Filamente eng miteinander verflochten sind und von welchem Filamentschlingen abstehen. Das Garn ist nicht elastisch. Auch sind für manche Anwendungen die von der Oberfläche abstehenden Filamentschlingen nachteilig, da sie leicht hängenbleiben können.

Andere bekannte Vorrichtungen werden lungsvorrichtungen genannt. In diesen werden ein Multifilamentgarn oder mehrere Multifilamentgarne mit nur geringer Ueberlieferung, höchstens etwa 10%, durch den Garnkanal geführt, in welchem sie mit Blasmedium aus einer Blasmedium-Zufuhrbohrung beaufschlagt werden, deren Achse zur Achse des Garnkanals etwa senkrecht steht. Durch diese Behandlung entstehen im Garn in mehr oder weniger regelmässigen Abständen voneinander Verwirbelungsknoten, in denen die Filamente des Garns miteinander verflochten sind. Dadurch erhalten die Filamente den nötigen Zusammenhalt für die Weiterverarbeitung des Garns. Filamentschlingen entstehen praktisch nicht. Das zugeführte Multifilamentgarn kann glatt oder auch beispielsweise falschdralltexturiert sein. Wenn es elastisch ist, dann ist auch das Garn nach der Behandlung in der Verwirbelungsvorrichtung noch elastisch. Jedoch kann sich die ungleichförmige Struktur des Garns, mit den diskreten Verwirbelungsknoten, die durch unverwirbelte Stellen voneinander getrennt sind, für gewisse Anwendungen störend auswirken. Die voneinander getrennten Verwirbelungsknoten verschwinden bei der Weiterverarbeitung (z.B. beim Weben oder Wirken und ggf. Ausrüsten) nicht vollständig und können im Endprodukt unerwünschte Moiré-Effekte erzeugen.

Die Erfindung hat sich nun die Aufgabe gestellt, die eingangs angegebene Vorrichtung derart auszubilden, dass Multifilamentgarne darin so behandelt werden können, dass die Filamente des zugeführten Multifilamentgarns bzw. der zugeführten Multifilamentgarne auf der Länge des Garns gleichförmig, ohne Bildung voneinander getrennter Verwirbelungsknoten, miteinander verflochten werden und dabei praktisch keine abstehenden Filamentschlingen bilden.

Die erfindungsgemässe Vorrichtung, mit der die Aufgabe gelöst wird, ist dadurch gekennzeichnet, dass die Anzahl der Blasmedium-Zufuhrbohrungen drei beträgt und dass diese Bohrungen in gleichmässigen Winkelabständen voneinander so angeordnet sind, dass ihre Achsen die Achse des Garnkanals in einem gemeinsamen Punkt je unter einem Winkel von 15 bis 40° schneiden.

Vorzugsweise besitzt der Garnkanal vor dem zylindrischen mittleren Abschnitt einen sich konisch verengenden Einlassabschnitt und nach dem zylindrischen mittleren Abschnitt einen sich trompetenförmig erweiternden Auslassabschnitt.

Mit einer solchen Vorrichtung kann ein Garn mit den vorstehend angegebenen erwünschten Eigenschaften erhalten werden, wenn der Vorrichtung ein Multifilamentgarn oder Multifilamentgarne mit einer Ueberlieferung im Bereich von 0 bis höchstens 15% zugeführt werden und das behandelte Garn vom Auslass der Vorrichtung quer zur Achse des Garnkanals, vorzugsweise unter einem Winkel von annähernd 90° zur Garnkanalachse, abgezogen wird.

Ein Ausführungsbeispiel der Erfindung wird nachstehend anhand der Zeichnungen näher erläutert. In diesen zeigen:
Fig. 1 einen zweiteiligen Körper einer Vorrichtung zum Behandeln von Multifilamentgarn in einem schematischen Längsschnitt nach der Linie 1 - 1 in Fig. 2,
Fig. 2 einen schematischen Querschnitt nach der Linie 2 - 2 in Fig. 1,
Fig. 3 einen gleichen Querschnitt wie Fig. 2 bei anderer Stellung der Teile und
Fig. 4 eine grafische Darstellung der Dicke in Abhängigkeit von der Spannung für ein Multifilamentgarn unbehandelt, spinngedreht oder in der erfindungsgemässen Vorrichtung behandelt.

Der in den Fig. 1 bis 3 dargestellte Körper besteht aus zwei aufeinanderliegenden Teilen 11 und 12. In einander zugekehrten Seitenflächen der beiden Teile 11 und 12 sind Ausnehmungen vorgesehen, die in der Betriebsstellung der beiden Teile, gemäss den Fig. 1 und 2, zusammen einen durchgehenden, im Querschnitt kreisrunden Garnkanal begrenzen, welcher aus einem sich konisch verengenden Einlassabschnitt 13, einem zylindrischen mittleren Abschnitt 14 und einem sich trompetenförmig erweiternden Auslassabschnitt 15 besteht. Der zylindrische mittlere Abschnitt 14 des Garnkanals hat einen Durchmesser von 1 bis 2 mm, vorzugsweise etwa 1,2 mm.

In den zylindrischen mittleren Abschnitt 14 des Garnkanals münden seitlich drei Blasmedium-Zufuhrbohrungen 16, 17 und 18, die in gleichen Winkelabständen voneinander um die Achse des Garnkanals verteilt sind. Die Achsen der Bohrungen 16, 17 und 18 schneiden die Achse des Garnkanals 13, 14, 15 in einem gemeinsamen Punkt je unter einem Winkel im Bereich von 15 bis 40°, vorzugsweise 25 bis 35° und am besten etwa 30°. Die drei Bohrungen 16, 17 und 18 haben alle gleiche Durchmesser oder leicht unterschiedliche Durchmesser im Bereich von 0,4 bis 0,8 mm. Vorzugsweise haben alle drei Bohrungen einen gleichen Durchmesser im Bereich von 0,55 bis 0,65 mm, am besten etwa 0,6 mm.

Dem Garnkanal 13, 14, 15 wird ein Multifilament-garn M1 oder mehrere Multifilamentgarne (nicht dargestellt) zugeführt. Die zugeführten Multifilamentgarne können glatte und/oder texturierte Garne aus z.B. Polyamid und/oder aus Polyester sein.

Den Blasmedium-Zufuhrbohrungen 16, 17 und 18 wird ein Blasmedium, in der Regel Druckluft mit Umgebungstemperatur, zugeführt aus einem Einlass 19 über eine Speisebohrung 20, die zur Bohrung 16 führt, und eine Speisebohrung 21, die zur Bohrung 18 und zu einer Kammer 22 führt, von welcher die Bohrung 17 ausgeht.

Dank der beschriebenen Geometrie, mit den drei Blasmedium-Zufuhrbohrungen 16, 17 und 18, die mit der Achse des Garnkanals 13, 14, 15 einen kleinen Winkel von weniger als 40° bilden, gelingt es, das zugeführte Multifilamentgarn M1 bzw. die zugeführten Multifilamentgarne so zu behandeln, dass nach der Behandlung ein kompaktes Multifilamentgarn M2 erhalten wird, in welchem die Einzelfilamente über die Länge des Garns gleichförmig eng miteinander verflochten sind, welches jedoch keine abstehenden Filamentschlingen aufweist. Voraussetzung für die Erzielung dieses Resultates ist lediglich, dass das Multifilamentgarn M1 bzw. die zu behandelnden Multifilamentgarne dem Garnkanal 13, 14, 15 je mit einer Ueberlieferung im Bereich von 0 bis höchstens 15%, vorzugsweise höchstens 10%, zugeführt werden und dass das behandelte Garn aus dem Auslass des Garnkanals wie dargestellt in einer Richtung quer zur Achse des Garnkanals abgezogen wird. Wenn mehrere Multifilamentgarne gleichzeitig zugeführt werden, kann die Ueberlieferung, d.h. der Prozentsatz, um den die Zufuhrgeschwindigkeit höher ist als die Abzugsgeschwindigkeit des behandelten Garns, bei allen zugeführten Garnen gleich oder auch bei verschiedenen zugeführten Garnen unterschiedlich sein, immer im angegebenen Bereich bis höchstens 15%.

Der Körper der dargestellten bevorzugten Ausführungsform der erfindungsgemässen Vorrichtung besteht wie angegeben aus den beiden Teilen 11 und 12. Diese sind in einer in Fig. 3 schematisch angedeuteten Halterung 23 derart angeordnet, dass der eine Teil 12 bezüglich des anderen Teils 11 verschiebbar ist zwischen der Betriebsstellung gemäss Fig. 1 und 2 und einer Einfädelstellung gemäss Fig. 3. In der Betriebsstellung begrenzen die Ausnehmungen in den einander zugekehrten Seitenflächen der beiden Teile 11 und 12 wie angegeben den Garnkanal 13, 14, 15. In der in Fig. 3 gezeigten Einfädelstellung ist hingegen wenigstens eine-der beiden Ausnehmungen, im speziellen Fall die Ausnehmung im Teil 12, für das Einlegen von Multifilamentgarn freigelegt.

Die Halterung 23 enthält einen Blasmedium-Zufuhrkanal 24. In der Betriebsstellung des Teils 12, gemäss Fig. 1 und 2, ist die in diesem Teil 12 vorgesehene Blasmedium-Einlassöffnung 19 mit der Mündung des Blasmedium-Zufuhrkanals 24 ausgerichtet, so dass Blasmedium aus diesem Kanal 24 in die Zufuhrbohrungen 16, 17 und 18 gelangt und durch diese in den Garnkanal 13, 14, 15 ausgestossen wird. Wenn der Teil 12 durch einen nicht dargestellten Mechanismus aus der Betriebsstellung in die Einfädelstellung gemäss Fig. 3 verschoben wird, verschliesst der Teil 12 die Mündung des Blasmedium-Zufuhrkanals 24, und die Zufuhr von Blasmedium in den Einlass 19 wird unterbrochen.

### Behandlungsbeispiel

Ein teilweise orientiertes Polyester-Multifilamentgarn mit dem Titer 90f40 wurde einer konventionellen Strecktexturierung bei 500 m/min unterworfen. Das Produkt der Strecktexturierung war ein hochelastisches Polyestergarn mit dem Titer 50f40. Die Dicke dieses Garns in Abhängigkeit von der Garnspannung ist in Fig. 4 durch die Kurve A dargestellt. Nach der Abzugswalze der Strecktexturiermaschine wurde eine Behandlungsvorrichtung wie vorstehend anhand der Fig. 1 bis 3 beschrieben angeordnet. An dieser Stelle ist der Strecktexturierungsprozess beendet. Das hochelastische texturierte Garn wurde mit einer Ueberlieferung von 5% in den Garnkanal der Behandlungsvorrichtung eingeführt, und zwar ohne Benetzung. Der Behandlungsvorrichtung wurde Druckluft mit einem Druck von 3 bar zugeführt, und das behandelte Garn wurde unter einem Winkel von 90° zur Achse des Garnkanals 13, 14, 15 aus der handlungsvorrichtung abgeführt. Die Filamente des erhaltenen Garns waren auf der Länge des Garns kontinuierlich miteinander verflochten und bildeten keine abstehenden Schlingen. Die Dicke dieses Garns in Abhängigkeit von der Garnspannung ist in Fig. 4 durch die Kurve B dargestellt.

Zum Vergleich wurde das als Produkt der Strecktexturierung erhaltene hochelastische Garn echt gedreht, mit 200 Drehungen pro Meter. Die Dicke des spinngedrehten Garns in Abhängigkeit von der Spannung ist in Fig. 4 durch die Kurve C dargestellt.

Aus Fig. 4 ist zu ersehen, dass das in der erfindungsgemässen Vorrichtung behandelte Garn (Kurve B) im Vergleich zum zugeführten strecktexturierten Garn (Kurve A) hinsichtlich der Dicke eine Verbesserung zeigt, jedoch noch nicht so dick ist wie das gedrehte Garn (Kurve C). Eine visuelle Untersuchung der drei Garne ergibt ähnliche Resultate: Das in der erfindungsgemässen Vorrichtung wie beschrieben behandelte Garn ist kompakter als das zugeführte strecktexturierte Garn, jedoch weniger kompakt als das spinngedrehte Garn.

Die Weiterverarbeitbarkeit des in der erfindungsgemässen Vorrichtung behandelten Garns ist im Vergleich zum zugeführten strecktexturierten Garn stark verbessert, was sich z.B. beim Abwickeln mit hoher Geschwindigkeit und beim Schusseintrag beim Weben zeigt. Die Filamente in dem Garn sind in einer Weise miteinander verflochten, dass sich mit dem Garn Gewebe mit sehr gleichförmiger Struktur und gleichförmiger Anfärbbarkeit erzeugen lassen.

## Patentansprüche

1. Verfahren zum Druckluftverwirbeln eines oder mehrerer Filamentgarne in einem Garnkanal in den Druckluft seitlich eingeblasen wird,
**dadurch gekennzeichnet,** dass einer Verwirbelungsvorrichtung
- das Filamentgarn mit weniger als 15% Überlieferung zugeführt,
- die Druckluft über Bohrungen in einem zylindrischen, mittleren Abschnitt, unter einem Winkel von 15 - 40° zu der Achse des Garnkanals eingeführt,
- die Filamente gleichförmig miteinander verflochten
- und am Auslass eines trompetenförmig erweiterten Garnkanales als knotenfreies, keine abstehenden Filamentschlingen aufweisendes verwirbeltes Garn rechtwinklig abgezogen wird.

2. Verwirbelungs-Vorrichtung zur Herstellung eines knotenfreien, verwirbelten, keine abstehenden Filamentschlingen aufweisendes Garn insbesondere nach Anspruch 1,
**dadurch gekennzeichnet,**
dass die Verwirbelungsvorrichtung einen im Querschnitt kreisrunden Garnkanal mit einem zylindrischen, mittleren Abschnitt, und danach einen Abschnitt mit trompetenförmig erweiternden Auslass aufweist,
wobei vorzugsweise drei Bohrungen für die Druckluft, unter einem Winkel von 15 - 40° zu der Achse des Garnkanales angeordnet sind, derart, dass sie einen gemeinsamen Punkt auf der Achse schneiden.

3. Verwirbelungs-Vorrichtung nach Anspruch 2,
**dadurch gekennzeichnet**,
dass zum Behandeln wenigstens eines laufenden Multifilamentgarnes mit einem Blasmedium, mit einem durchgehenden, im Querschnitt kreisrunden Garnkanal (13, 14, 15) der einen zylindrischen mittleren Abschnitt (14) aufweist, in welchen eine Anzahl Blasmedium-Zufuhrbohrungen (16, 17, 18,) seitlich einmünden, wobei die Anzahl der Blasmedium-Zufuhrbohrungen (16, 17, 18) drei beträgt und diese Bohrungen in gleichmässigen Winkelabständen von einander so angeordnet sind, dass ihre Achse die Achse des Garnkanals (13, 14, 15) in einem gemeinsamen Punkt je unter einem Winkel von 15 bis 40° schneiden.

4. Vorrichtung nach Anspruch 3,
**dadurch gekennzeichnet,**
dass die Achse der Blasmedium-Zufuhrbohrungen (16, 17, 18) die Achse des Garnkanales (13, 14, 15) je unter einem Winkel von 25 bis 35°, vorzugsweise von 30° schneiden.

5. Vorrichtung nach Anspruch 1 bis 4,
**dadurch gekennzeichnet,**
dass der Garnkanal (13, 14, 15) vor dem zylindrischen mittleren Abschnitt (14) einen sich konisch verengenden Einlassabschnitt (13) aufweist.

6. Vorrichtung nach einem der Ansprüche 1 bis 5,
**dadurch gekennzeichnet,**
dass der zylindrische mittlere Abschnitt (14) des Garnkanals (13, 14, 15) einen Durchmesser von 1 bis 2 mm hat, vorzugsweise einen Durchmesser von 1,1 bis 1,3 mm.

7. Vorrichtung nach einem der Ansprüche 1 bis 6,
**dadurch gekennzeichnet,**
dass die drei Blasmedium-Zufuhrbohrungen (16, 17, 18) im Bereich von 0,4 bis 0,8 mm haben, vorzugsweise einen Durchmesser von 0,55 bis 0,65 mm haben.

8. Vorrichtung nach einem der Ansprüche 1 bis 7,
gekennzeichnet durch einen Körper (11, 12), der aus zwei Teilen besteht, welche bezüglich einander zwischen einer Betriebsstellung und einer Einfädelstellung verschiebbar sind und welche ineinander zugekehrten Seitenflächen je eine Ausnehmung derart aufweisen, dass die beiden Ausnehmungen in der Betriebsstellung zusammen den Garnkanal (13, 14, 15) begrenzen, während in der Einfädelstellung wenigstens eine der Ausnehmungen für das Einlegen von Multifilamentgarn freigelegt ist.

9. Vorrichtung nach Anspruch 8,
**dadurch gekennzeichnet,**
dass die beiden Teile (11, 12) des Körpers in einer Halterung (23) angeordnet sind, die einen Blasmedium-Zufuhrkanal (24) enthält, und dass der eine Teil (12) in der Halterung (23) verschiebbar ist und eine mit den Blasmedium-Zufuhrbohrungen (16, 17, 18) in Verbindung stehende Blasmedium-Einlassöffnung (19) aufweist, die in der Betriebsstellung mit der Mündung des Blasmedium-Zufuhrkanals (24) in der Halterung (23) ausgerichtet ist, während diese Mündung in der Einfädelstellung durch den genannten einen Teil (12) des Körpers verschlossen ist.

## Claims

1. Method for the compressed air interlacing of one or more filament yarns in a yarn duct into which compressed air is blown laterally, characterised in that the filament yarn is supplied to an interlacing apparatus with overfeed of less than 15%, the compressed air is introduced via orifices in a cylindrical central portion at an angle of 15 to 40° to the axis of the yarn duct, the filaments are braided uniformly with one another and are taken off at right angles at the outlet of a yarn duct widened in the form of a trumpet as knot-free interlaced yarn comprising no projecting filament loops.

2. Interlacing apparatus for producing a knot-free interlaced yarn having no projecting filament loops, in particular according to claim 1, characterised in that the interlacing apparatus comprises a yarn duct which is circular in cross section with a cylindrical central portion and then a portion with an outlet widening in the form of a trumpet, three orifices for the compressed air preferably being arranged at an angle of 15 to 40° to the axis of the yarn duct in such a way that they intersect a common point on the axis.

3. Interlacing apparatus according to claim 2, for treating at least one running multifilament yarn with a blowing medium, with a continuous yarn duct (13, 14, 15) which is circular in cross section and comprises a cylindrical central portion (14) in which a number of blowing medium supply, orifices (16, 17, 18) open laterally, wherein the numbers of blowing medium supply orifices (16, 17, 18) is three and these orifices are arranged at regular angular intervals from one another such that their axes intersect the axis of the yarn duct (13, 14, 15) at a common point at a respective angle of 15 to 40°.

4. Apparatus according to claim 3, characterised in that the axes of the blowing medium supply orifices (16, 17, 18) intersect the axis of the yarn duct (13, 14, 15) at a respective angle of 25 to 35°, preferably 30°.

5. Apparatus according to claims 1 to 4, characterised in that the yarn duct (13, 14, 15) has a conically tapering inlet portion (13) before the cylindrical central portion (14).

6. Apparatus according to one of claims 1 to 5, characterised in that the cylindrical central portion (14) of the yarn duct (13, 14, 15) has a diameter of 1 to 2 mm, preferably a diameter of 1.1 to 1.3 mm.

7. Apparatus according to one of claims 1 to 6, characterised in that the three blowing medium supply orifices (16, 17, 18) have a diameter in the range of 0.4 to 0.8 mm, preferably have a diameter of 0.55 to 0.65 mm.

8. Apparatus according to one of claims 1 to 7, characterised by a body (11, 12) consisting of two parts which are displaceable with respect to one another between an operating position and a threading position and which have a respective recess in lateral faces turned toward one another such that the two recesses together define the yarn duct (13, 14, 15) in the operating position while at least one of the recesses is exposed for insertion of the multifilament yarn in the threading position.

9. Apparatus according to claim 8, characterised in that the two parts (11, 12) of the body are arranged in a mounting (23) containing a blowing medium supply duct (24) and in that one part (12) is displaceable in the mounting (23) and has a blowing mediums inlet aperture (19) which communicates with the blowing medium supply orifices (16, 17, 18) and is aligned with the mouth of the blowing medium supply duct (24) in the mounting (23) in the operating position while this mouth is closed by said part (12) of the body in the threading position.

## Revendications

1. Procédé de torsion par jet d'air comprimé d'un ou plusieurs fils à multifilaments dans un canal pour fil dans lequel on insuffle latéralement de l'air comprimé,
caractérisé en ce que
- le fil à multifilaments est introduit dans un dispositif de torsion avec un excès de débit inférieur à 15 %,
- l'air comprimé est introduit dans une section centrale cylindrique d'un canal pour fil, par l'intermédiaire de forures disposées en formant un angle compris entre 15 et 40° avec l'axe dudit canal pour fil,
- les filaments sont entrelacés les uns avec les autres de manière uniforme,
- et le fil qui sort, en formant un angle droit, par la section de sortie d'un canal pour fil élargi en forme de trompette, est un fil tordu, sans noeuds et sans boucles de filaments saillantes.

2. Dispositif de torsion destiné à la fabrication d'un fil tordu, sans noeuds et sans boucles de filaments saillantes, en particulier selon la revendication 1,
caractérisé en ce que ledit dispositif de torsion est muni d'un canal pour fil comprenant une section centrale cylindrique, suivie d'une section s'élargissant en une sortie en forme de trompette, dans lequel, de préférence, trois forures, dans lesquelles circule l'air comprimé, sont disposées en formant un angle compris entre 15 et 40° avec l'axe du canal pour fil, de manière à couper l'axe en un point commun.

3. Dispositif de torsion selon la revendication 2, caractérisé en ce que, pour le traitement d'au moins un fil à multifilaments continu avec un agent de soufflage, ledit dispositif comprend un canal pour fil (13, 14, 15) continu, de section circulaire, formé d'une section centrale cylindrique (14), dans laquelle débouchent latéralement un nombre déterminé de forures d'admission de l'agent de soufflage (16, 17, 18), les forures d'admission de l'agent de soufflage (16, 17, 18) étant au nombre de trois et lesdites forures étant disposées les unes par rapport aux autres à des distances angulaires régulières, de telle sorte que leurs axes coupent l'axe du canal pour fil (13, 14, 15) en un point commun en formant chacun un angle compris entre 15 et 40°.

4. Dispositif selon la revendication 3, caractérisé en ce que les axes des forures d'admission de l'agent de soufflage (16, 17, 18) coupent l'axe du canal pour fil (13, 14, 15) en un point commun en formant chacun un angle compris entre 25 et 35°, de préférence un angle de 30°.

5. Dispositif selon l'une quelconque des revendications 1 à 4, caractérisé en ce que le canal pour fil (13, 14, 15) est muni d'une section d'admission (13), se rétrécissant en forme de cône et située en avant de la section centrale cylindrique (14).

6. Dispositif selon l'une quelconque des revendications 1 à 5, caractérisé en ce que la section centrale cylindrique (14) du canal pour fil (13, 14, 15) a un diamètre compris entre 1 et 2 mm, de préférence un diamètre compris entre 1,1 et 1,3 mm.

7. Dispositif selon l'une quelconque des revendications 1 à 6, caractérisé en ce que les trois forures d'admission de l'agent de soufflage (16, 17, 18) ont un diamètre compris entre 0,4 et 0,8 mm, de préférence un diamètre compris entre 0,55 et 0,65 mm.

8. Dispositif selon l'une quelconque des revendications 1 à 7, caractérisé par un corps (11, 12), qui est formé de deux blocs qui peuvent être déplacés l'un par rapport à l'autre entre une position de travail et une position de chargement et dont les deux faces latérales opposées sont munies chacune d'un évidement, de telle sorte que, dans la position de travail, les deux évidements délimitent ensemble un canal pour fil continu (13, 14, 15), alors que dans la position de chargement l'un des deux évidements est dégagé, afin de pouvoir y insérer le fil à multifilaments.

9. Dispositif selon la revendication 8, caractérisé en ce que les deux blocs (11, 12) sont montés dans une bride de support (23), qui contient un canal d'admission de l'agent de soufflage (24), et en ce que l'un des blocs (12) peut se déplacer dans la bride de support (23) et comprend une bouche d'admission de l'agent de soufflage (19), qui communique avec les forures d'admission de l'agent de soufflage (16, 17, 18), ladite bouche d'admission étant alignée en position de travail avec l'ouverture du canal d'admission de l'agent de soufflage (24) dans la bride de support (23), alors que, dans la position de chargement, cette ouverture est fermée par l'un des blocs mentionnés (12) formant le corps.
